# EUROPÄISCHE PATENTSCHRIFT

(11) **EP 4 049 789 B1**
(45) Veröffentlichungstag und Bekanntmachung des Hinweises auf die Patenterteilung: **22.04.2026**
(21) Anmeldenummer: 22153267.4
(22) Anmeldetag: 25.01.2022
(51) Int. Cl.: B24B 23/04, B24B 23/06, B24B 21/00

(54) **ENTGRATWERKZEUG MIT EINEM SCHLEIFBANDHALTER**
DEBURRING TOOL WITH ABRASIVE STRIP HOLDER
OUTIL D'ÉBAVURAGE DOTÉ D'UN PORTE-BANDE ABRASIVE

(30) Priorität: 25.02.2021 DE 102021104526
(43) Veröffentlichungstag der Anmeldung: 31.08.2022
(73) Patentinhaber: APEX Automatisierungs- & Präzisionstechnik GmbH, 28279 Bremen (DE)
(72) Erfinder: Laser, Carsten, 28844 Weyhe (DE); Bendiks, Artur, 28790 Schwanewede (DE)
(74) Vertreter: Wasiljeff, Johannes M.B.

(56) Entgegenhaltungen:
- EP-A2- 0 413 165
- CH-B1- 716 134
- DE-T2- 69 917 089

## Beschreibung

Die Erfindung betrifft ein Werkzeug mit einem Schleifbandhalter zum Halten des Schleifbandes gemäß dem Oberbegriff von Anspruch 1 sowie eine Entgratmaschine nach Anspruch 11 oder 12 mit einem solchen Werkzeug.

Aus DE 699 17 089 T2 ist ein gattungsgemäßes Werkzeug bekannt, bei dem ein doppelt gefaltetes Schleifband quer in einen Schlitz einer Spindel eingesetzt wird. Durch Rotationsbewegung der Spindel, z.B. in der Fassung einer Bohrmaschine, können Löcher, Öffnungen u.ä. geschliffen werden. Aufgrund der Rotationsbewegung des quer eingesetzten Schleifbandes ist ein Mindestdurchmesser der Löcher oder Öffnungen erforderlich, der substanziell größer ist als der Durchmesser der Spindel. Dieses Werkzeug eignet sich daher nur für entsprechend große Löcher und Öffnungen und eine - auch wegen der herumwirbelnden freien Enden des quer eingesetzten Schleifbandes - ungenaue und grobe Bearbeitung.

Die Erfindung befasst sich mit dem Entgraten von Präzisionswerkstücken, wie bspw. von Zwischenräumen zwischen Elektroden von Multipolen, insbesondere Quadrupolen, die für Massenspektrometer vorgesehen sind. EP 3 385 979 A1 zeigt bspw. in den Figuren 2a und 2c eine Halbschale eines Quadrupols für ein Massenspektrometer, wobei eine Halbschale zwei Elektrodenstäbe aufweist, die jeweils in drei voneinander elektrisch getrennte Abschnitte unterteilt sind. Diese elektrische Trennung erfolgt mittels eines Schnittes, der mit Drahterosionstechnik hergestellt wird. Anschließend werden die in den genannten Figuren schwarz dargestellten Flächen der Elektrodenstäbe hochgenau geschliffen, bspw. mit einer Genauigkeit von 0,1 bis 1 µm. Infolge dieses Schleifvorgangs entstehen typischerweise Grate im Bereich der Schnitte sowie im Bereich von Kanten. Derartige Grate sind jedoch nachteilig für die Messgenauigkeit der mit einem Massenspektrometer gemessenen Größen. Außerdem besteht an solchen Graten Verletzungsgefahr.

Es ist daher notwendig, ein Entgraten durchzuführen. Herkömmlicherweise erfolgt das Entgraten manuell. Das manuelle Entgraten ist jedoch zeitaufwändig und damit kostenintensiv. Außerdem hängt die Qualität des Entgratens von derjenigen Person ab, die den Entgratvorgang durchführt.

Die Erfindung zielt daher darauf ab, den herkömmlicherweise manuell durchgeführten Entgratvorgang maschinell durchzuführen.

Diesem Ziel steht jedoch entgegen, dass geeignete Entgratmaschinen nicht verfügbar sind.

Bekannt sind zwar Schleifbandhalter, welche in Handfeilmaschinen eingesetzt werden können, bspw. der von der joke Technology GmbH unter der Bezeichnung Poly-Strip angebotene Schleifbandhalter, bei dem das Schleifband um einen Metallstreifen herum zurückgeführt und am Schleifbandhalter festgeklemmt wird. Das Erneuern des Schleifbandes ist jedoch bei diesem System nicht für einen automatisierten Prozess geeignet, sondern für ein manuelles Erneuern konzipiert.

Der Erfindung liegt daher die Aufgabe zu Grunde, ein Entgratwerkzeug mit einem Schleifbandhalter bereitzustellen, das ein automatisches Erneuern des Schleifbandes in einem automatisierten Prozess mit hoher Qualität ermöglicht.

Die Erfindung löst diese Aufgabe mit den Merkmalen eines Entgratwerkzeugs gemäß Anspruch 1 sowie einer Entgratmaschine gemäß Anspruch 11 oder 12 mit einem solchen Entgratwerkzeug.

Das erfindungsgemäße Entgratwerkzeug weist einen Schleifbandhalter auf, der derart ausgebildet ist, um ein Schleifband zu halten, wobei das Entgratwerkzeug ein Gehäuse umfasst, in dem der Schleifbandhalter alternierend eine lineare Hubbewegung ausführen kann. Der Schleifbandhalter weist dabei einen Umformtunnel auf, der einen Umformkanal mit einem Eingang und einem Ausgang zur Durchführung des Schleifbandes bildet. Dabei umschließt der Umformtunnel den Umformkanal derart, dass die Tunnelwand die äußere Begrenzung des Umformkanals bildet. An der Eingangsseite des Umformkanals ist ein Schleifband zuführbar, das an der Ausgangsseite des Umformkanals in Längsrichtung des Schleifbandes mittig gefaltet austritt. Der Umformkanal weist eingangsseitig einen runden Querschnitt und ausgangsseitig einen schlitzartigen Querschnitt auf.

Diese Ausgestaltung des Umformkanals sorgt dafür, dass ein Schleifband unproblematisch in den Umformkanal eingeschoben werden kann. Die Rundung des Umformkanals trägt dazu bei, dass das Schleifband der Rundung folgend gewölbt wird. Beim weiteren Vorschub des Schleifbandes in den Umformkanal erfolgt eine weitere Umformung des Schleifbandes, bis es schließlich am Ausgang des Umformkanals in Längsrichtung des Schleifbandes gefaltet bzw. geknickt austritt.

Infolge dieses Faltvorgangs erhält man ein beidseitig zum Schleifen verwendbares Schleifband, auch wenn das Schleifband an sich nur eine Oberseite zum Schleifen und eine Unterseite vorsieht, die nicht zum Schleifen vorgesehen ist.

Im Zuge einer Bearbeitung eines Werkstücks mittels Schleifen, bspw. im Zuge eines Entgratens eines Zwischenraums zwischen Elektrodenabschnitten eines Quadrupols eines Massenspektrometers, verschleißt das Schleifband in einem gewissen Umfang. Damit bei jedem Werkstück jedoch die gleiche Qualität erzielt werden kann, sieht die Erfindung vorzugsweise vor, dass das Schleifband für jedes Werkstück erneuert wird, so dass Werkstücke mit gleichbleibender Qualität hergestellt werden können.

Das erfindungsgemäße Entgratwerkzeug erlaubt es, das Schleifband ein vordefiniertes Stück herauszuziehen und abzuschneiden und ggf. anschließend das Schleifband wieder fest zusammenzudrücken. Dieser Prozess kann auf ideale Weise automatisiert durchgeführt werden und gewährleistet daher gleichbleibende Qualität.

Gemäß einer Weiterbildung der Erfindung weist der Umformtunnel einen am Eingang des Umformkanals beginnenden röhrenförmigen, insbesondere zylinderförmigen, Abschnitt auf, der mit einem trichterartigen, sich in Richtung des Ausgangs des Umformkanals verengendem und mit einem rechteckigen Querschnitt am Ausgang des Umformkanals endenden Abschnitt verbunden ist, insbesondere in diesen trichterartigen Abschnitt übergeht. Diese Ausgestaltung vereinfacht die automatisierte Faltung des Schleifbandes entlang seiner Längsachse.

Eine Weiterbildung der Erfindung sieht vor, dass der röhrenförmige Abschnitt des Umformtunnels durch ein Rohr mit einem zylindrischen Abschnitt gebildet ist. Die auf diese Weise bereitgestellte runde bzw. kreisrunde Durchführung für das Schleifband erleichtert die störungsfreie Zuführung des Schleifbandes in den Schleifbandhalter.

Gemäß einer Weiterbildung der Erfindung weist der trichterartige Abschnitt des Umformtunnels zwei miteinander verschraubbare Halbschalen auf. Eine derartige Konstruktion erleichtert die Wartung des Entgratwerkzeugs im Falle einer Störung, indem die beiden Halbschalen durch Lösen der Verschraubung voneinander getrennt werden können, wodurch das Innere des Entgratwerkzeugs zugänglich wird.

Eine Weiterbildung der Erfindung sieht vor, dass innerhalb des Umformtunnels, insbesondere innerhalb des trichterartigen Abschnitts, ein Schwert angeordnet ist, das ausgangsseitig am Umformkanal austritt. Dabei füllt das Schwert den schlitzartigen Querschnitt ausgangsseitig am Umformkanal nur teilweise aus und zwar derart, dass sich das Schleifband um eine der beiden Längskanten des Schwertes herumlegt. Ein derartiges Schwert ist vorteilhaft, da es das Schleifband versteift und insbesondere dünne Schleifbänder stabilisiert. Das Schwert ist jedoch nicht notwendig und nicht in allen Fällen sinnvoll, insbesondere wenn eine Flexibilität des Schleifbandes für besondere Anwendungsfälle vorteilhaft ist.

Das Schwert ist vorzugsweise als Blechstreifen mit gleichmäßiger Dicke ausgebildet. Das Schwert ist plan oder gebogen geformt. Eine plane Ausbildung des Schwertes kann vorteilhaft für das Entgraten von geraden Kanten oder Schnitten sein. Sofern das Schwert gebogen ist, erfolgt die Biegung in Querrichtung des Schwertes, d.h. um seine Längsachse, mit einem Radius, der senkrecht zur Ebene des Blechstreifens ausgerichtet ist. Der Blechstreifen erhält dadurch eine rinnenartige Form. Der Radius ist dabei vorzugsweise über die Breite des Schwertes konstant. Alternativ ist der Radius über die Breite des Blechstreifens veränderlich. Eine gebogene Ausbildung des Schwertes kann vorteilhaft für das Entgraten von gebogenen oder gekrümmten Kanten oder Schnitten sein. Der Radius des Schwertes ist an den Radius der gebogenen oder gekrümmten Kante bzw. des gebogenen oder gekrümmten Schnittes angepasst. Insbesondere ist der Radius des Schwertes größer als der oder gleich dem Radius der gebogenen oder gekrümmten Kante bzw. des gebogenen oder gekrümmten Schnittes.

Alternativ ist das Schwert mit sich in Querrichtung des Schwertes, d.h. quer zur Richtung der linearen Hubbewegung, ändernder Dicke, insbesondere zu einer seiner Längskanten hin abnehmender Dicke, ausgebildet. Dabei verjüngt sich das Schwert zu einer seiner Längsseiten. D.h., in Querrichtung des Schwertes nimmt die Dicke ab. Diese Dickenänderung entspricht der Dickenänderung einer Messerklinge. Bevorzugt ist das Schwert im Querschnitt V-förmig bzw. dreieckig. Das Schleifband legt sich dann über die spitze Kante auf die beiden Außenflächen der V-Form. Diese spitze Kante wird in den zu entgratenden Schlitz oder Spalt unter Ausführung der Hubbewegung eingeführt. Diese Schwertkontur ist vorteilhaft zur Sekundärgratentfernung.

Gemäß einer Weiterbildung der Erfindung ist der Schleifbandhalter pneumatisch innerhalb des Gehäuses zur alternierenden Hubbewegung antreibbar. Im Gehäuse sind dabei eine erste Luftkammer und eine zweite Luftkammer gebildet, die mittels Druckluft beaufschlagbar und belüftbar sowie entlüftbar sind. Dabei sind beide Kammern von einer verschiebbaren Trennwand voneinander getrennt, die mit dem Umformtunnel, insbesondere seinem röhrenförmigen Abschnitt, starr verbunden ist, bspw. mittels einer Klemmverbindung, einer Schraubverbindung, einer Klebverbindung oder einer Schweißverbindung. Die alternierende Hubbewegung wird somit mittels eines pneumatischen Antriebs bereitgestellt. Dazu kann Druckluft in einen mit geringem konstruktiven Aufwand ausgebildeten Antriebsmechanismus geleitet werden, um die Bewegung zu erzeugen. Ein derartiger Antrieb kann im Bereich des Entgratwerkzeugs ohne Elektrik bereitgestellt werden. Somit werden Schutzmaßnahmen für elektrische Bauteile entbehrlich. Ferner lässt sich ein pneumatischer Antrieb konstruktiv kostengünstig lösen und platzsparend umsetzen.

Eine Weiterbildung der Erfindung sieht vor, dass der Schleifbandhalter elektromagnetisch innerhalb des Gehäuses zur alternierenden Hubbewegung antreibbar ist, wobei das Gehäuse eine Magnetspule aufweist und ein Teil des Schleifbandhalters, insbesondere der Umformtunnel, den Magnetanker bildet. Eine derartige Ausgestaltung ist vorteilhaft, wenn keine Druckluft zur Verfügung steht.

Gemäß einer Weiterbildung der Erfindung ist das Entgratwerkzeug in einem Maschinengehäuse untergebracht, das auch ein zu einer Schleifbandrolle aufgerolltes Schleifband aufnimmt, wobei das Schleifband, insbesondere über eine Umlenkrolle, dem Eingang des Umformkanals zuführbar ist. Auf diese Weise kann in dem Entgratwerkzeug die Schleifbandrolle mit großem Vorrat untergebracht werden, wodurch ein großer Vorrat an Schleifband während der Bearbeitung zur Verfügung steht und trotz häufiger Erneuerung des Schleifbandes ein im Wesentlichen kontinuierlicher Bearbeitungsprozess durchgeführt werden kann. Ein ausreichender Vorrat ermöglicht ein häufiges Erneuern des Schleifbandes und gewährleistet somit ein Entgraten mit gleichbleibend hoher Qualität.

Eine Weiterbildung der Erfindung sieht vor, dass das Entgratwerkzeug eine Klemmeinrichtung zum Festklemmen, Abziehen und Zusammendrücken des Schleifbandes und/oder eine Abschneideeinrichtung, die ein Schneidwerkzeug zum Abschneiden des Schleifbandes aufweist, aufweist. Die Klemmeinrichtung und/oder Abschneideeinrichtung können somit im Entgratwerkzeug integriert sein. Diese Einrichtungen erleichtern das automatische Erneuern des Schleifbandes mittels Abziehen und Abschneiden des Schleifbandes.

Eine Weiterbildung der Erfindung sieht vor, dass das Entgratwerkzeug Teil einer Entgratmaschine ist, die einen mehrachsig steuerbaren Roboterarm aufweist, an dem das Entgratwerkzeug angeordnet ist. Die Entgratmaschine umfasst daher einen Roboter mit wenigstens einem Roboterarm. Dank des Roboterarms kann das Schleifband zum Entgraten auch an schwer zugänglichen Stellen von Werkstücken eingesetzt werden und zwar auf eine vordefinierte Weise. Hierdurch wird ebenfalls eine hohe und gleichbleibende Verarbeitungsqualität sichergestellt.

Das Entgratwerkzeug ist alternativ Teil einer Entgratmaschine, die einen beweglichen Arm einer Portalmaschine oder einen beweglichen Arm einer CNC-Fräsmaschine aufweist, an dem das Entgratwerkzeug angeordnet ist. Die Entgratmaschine umfasst in diesen Fällen eine Portalmaschine oder eine CNC-Fräsmaschine, jeweils mit beweglichen Achsen.

Gemäß einer Weiterbildung der Erfindung umfasst die Entgratmaschine eine außerhalb des Entgratwerkzeugs angeordnete Klemmeinrichtung zum Festklemmen, Abziehen und Zusammendrücken des Schleifbandes und eine außerhalb des Entgratwerkzeugs angeordnete Abschneideeinrichtung, die ein Schneidwerkzeug zum Abschneiden des Schleifbandes aufweist. Die Klemmeinrichtung und/oder Abschneideeinrichtung sind somit - anders als bei der oben beschriebenen in das Entgratwerkzeug integrierten Variante - separat vom Entgratwerkzeug vorgesehen. Diese Einrichtungen erleichtern das automatische Erneuern des Schleifbandes mittels Abziehen und Abschneiden des Schleifbandes.

In der Zeichnung zeigen:
- Fig. 1A-E: ein Ausführungsbeispiel eines erfindungsgemäßen Entgratwerkzeugs in verschiedenen Ansichten, nämlich
- Fig. 1A: in einer Ansicht von der Seite,
- Fig. 1B: in einer Ansicht von oben,
- Fig. 1C: in einer Ansicht entlang der in Fig. 1B dargestellten Schnittebene,
- Fig. 1D: in einer Ansicht von vorne,
- Fig. 1E: in einer Ansicht von hinten,
- Fig. 2: das in den Figuren 1 A bis 1E gezeigte Entgratwerkzeug mit von einer Schleifbandrolle abgerolltem und durch das Entgratwerkzeug geführtem Schleifband in einem schematisch dargestellten Maschinengehäuse an einem Roboterarm.

Figuren 1A bis 1E zeigen ein Ausführungsbeispiel eines erfindungsgemäßen Entgratwerkzeugs 10 mit einem Schleifbandhalter 12, der beweglich in einem Gehäuse 14 angeordnet ist. Der Schleifbandhalter 12 kann eine lineare Hubbewegung 15 ausführen, wobei der Hub durch zwei Anschläge begrenzt ist. In den Figuren 1A bis 1C befindet sich der Schleifbandhalter 12 am linken Anschlag. Die lineare Hubbewegung erfolgt alternierend, d.h., der Schleifbandhalter 12 bewegt sich in den Figuren 1A bis 1C von links nach rechts und wieder zurück.

Diese alternierende lineare Hubbewegung erfolgt mit einer Frequenz von 5-20 Hüben pro Sekunde. Die Frequenz ist einstellbar.

Der Schleifbandhalter 12 weist einen Umformtunnel 16 auf, der einen Umformkanal 18 mit einem Eingang 20 und einem Ausgang 22 zur Durchführung eines in Fig. 2 dargestellten Schleifbandes 24 bildet. Der Eingang 20 des Umformkanals 18 ist zugleich auch der Eingang des Umformtunnels 16. Ebenso ist der Ausgang 22 des Umformkanals 18 zugleich der Ausgang des Umformtunnels 16. Der Umformtunnel 16 bildet die äußere Begrenzung des Umformkanals 18.

Wie in Fig. 2 gezeigt, wird das Schleifband 24 von einer Schleifbandrolle 26 abgerollt und über eine Umlenkrolle 28 dem Eingang 20 des Umformkanals 18 zugeführt. Die Umlenkrolle 28 kann bei abweichender Anordnung der Schleifbandrolle 26 entfallen. Es können aber auch mehr als eine Umlenkrolle vorgesehen sein, um das Schleifband dem Eingang 20 des Umformkanals 18 zuzuführen.

Das Schleifband 24 hat auf der Schleifbandrolle 26 die doppelte Breite wie am Ausgang 22. Das Schleifband 24 wird nämlich im Umformkanal 18 umgeformt und dabei in Längsrichtung des Schleifbandes 24 mittig, d.h., entlang der Mittelinie des Schleifbandes 24 gefaltet. D.h., in Längsrichtung des Schleifbandes 24 entsteht mittig eine Faltkante. Die Folge ist, dass am Ausgang 22 das Schleifband nur noch die halbe Breite aufweist, wie auf der Schleifbandrolle 26.

Das Schleifband 24 hat eine Oberseite, die zum Schleifen vorgesehen ist, sowie üblicherweise eine Unterseite, die nicht zum Schleifen vorgesehen ist.

Durch das Falten des Schleifbandes 24 entlang seiner Mittellinie weist die zum Schleifen vorgesehene Oberseite des Schleifbandes 24 in beide Richtungen. Das gefaltete Schleifband 24 kann somit von beiden Seiten zum Schleifen verwendet werden.

Der Umformkanal 18 weist an seinem Eingang 20 einen röhrenförmigen, insbesondere zylinderförmigen, Abschnitt 30 auf, der in einen trichterartigen Abschnitt 32 übergeht. Der trichterartige Abschnitt 32 hat einen sich zum Ausgang 22 ändernden Querschnitt, der sich einerseits zunehmend verengt und andererseits die Form von rund zu rechteckig ändert, so dass am Ausgang 22 der Querschnitt schlitzartig ausgebildet ist.

Wird das Schleifband 24 vom Eingang 20 zum Ausgang 22 durchgeschoben, wird es automatisch entlang seiner Mittellinie umgefaltet.

Der röhrenförmige Abschnitt 30 weist Befestigungsmittel 34, bspw. eine Schraube, auf, mit der der trichterartige Abschnitt 32 mit dem röhrenförmigen Abschnitt 30 fest verbunden werden kann.

Der trichterartige Abschnitt 32 umfasst zwei miteinander mittels einer Schraube 36 verschraubbare Halbschalen 38, 40.

Innerhalb und/oder zwischen den beiden Halbschalen 38, 40 und damit innerhalb des Umformtunnels 16, insbesondere innerhalb des trichterartigen Abschnitts 32, ist bevorzugt (wenngleich nicht notwendigerweise) ein Schwert 42 angeordnet, um das sich das Schleifband 24 herum legen kann. Das Schwert 42 verleiht dem Schleifband zusätzliche Stabilität und ermöglicht es, den Schleifdruck zu erhöhen. Das Schwert 42 ist bevorzugt aus Stahlblech gebildet, insbesondere als Blechstreifen mit gleichmäßiger Dicke ausgebildet.

In einer nicht dargestellten Alternative ist das Schwert mit sich ändernder Dicke ausgebildet. Dabei verjüngt sich das Schwert zu seiner oberen Längsseite. D.h., in Querrichtung des Schwertes bzw. in den Darstellungen gemäß den Figuren 1A, 1C und 2 nach oben hin nimmt die Dicke des Schwertes ab. Bevorzugt ist das Schwert dann im Querschnitt V-förmig bzw. dreieckig, wobei dann die spitze Kante in den Darstellungen gemäß den Figuren 1A, 1C und 2 die obere Kante des Schwertes 42 ist. Das Schleifband legt sich dann über diese spitze Kante auf die beiden Außenflächen der V-Form.

Sofern das Schleifband 24 ausreichende Steifigkeit aufweist und/oder der Schleifdruck unterhalb eines Schwellenwertes bleibt, kann das Schwert 42 entfallen.

Das Schwert 42 weist mehrere Bohrungen auf, wobei zwei Bohrungen 44, 46 zur Aufnahme von Positionierstiften vorgesehen sind, die mit einer oder beiden der Halbschalen 38, 40 in Eingriff stehen. Eine weitere Bohrung 48 dient zur Durchführung der Schraube 36.

Im Gehäuse 14 sind eine erste Kammer 50 und eine zweite Kammer 52 vorgesehen, die mit Druckluft belüftet werden können. Die erste Kammer 50 steht zu diesem Zweck mit einem Druckluftanschluss 54 in Verbindung, während die zweite Kammer 52 mit einem weiteren Druckluftanschluss 56 in Verbindung steht.

Beide Kammern 50, 52 sind durch eine in Hubrichtung verschiebbare Trennwand 58 voneinander getrennt. Die Trennwand 58 ist starr mit dem Umformtunnel 16 verbunden, bspw. durch Verpressen oder Verkleben oder durch eine formschlüssige Verbindung.

Die Druckluftanschlüsse 54, 56 sind über Druckluftleitungen mit einer Druckluft-Steuereinheit (nicht dargestellt) verbunden, welche für eine Belüftung und Entlüftung der ersten Kammer 50 und der zweiten Kammer 52 sorgen und zwar alternierend entsprechend der Frequenz der Hubbewegung.

Die Trennwand 58 ist mit einer Ringdichtung 60 gegenüber dem Gehäuse 14 abgedichtet. Ferner sind zwei weitere Ringdichtungen 62, 64 vorgesehen, die das Gehäuse 14 gegenüber dem Umformtunnel 16 abdichten.

Das Gehäuse 14 schließt einen Gehäusedeckel 66 ein, der mittels Schrauben 68, insbesondere Madenschrauben, mit dem übrigen Gehäuse 14 fixiert wird.

Fig. 2 zeigt, dass das Entgratwerkzeug 10 in einem Maschinengehäuse 70 angeordnet ist, das auch die Schleifbandrolle 26 und die Umlenkrolle 28 aufnimmt. Das Maschinengehäuse 70 bildet vorteilhafterweise das Ende eines mehrachsig gesteuerten Roboterarms 72. Maschinengehäuse 70 und Roboterarm 72 sind in Fig. 2 nur schematisch dargestellt.

Mittels des Roboterarms 72 kann das Entgratwerkzeug 10 an nahezu beliebige Positionen eines Werkstücks herangeführt werden. Durch Druckluft oder einen anderen Antrieb, bspw. einen elektromagnetischen Antrieb, wird der Schleifbandhalter 12 in eine alternierende lineare Hubbewegung versetzt, so dass das Schleifband 24 vor und zurück bewegt wird, um Werkstücke zu entgraten.

Sobald ein Entgratvorgang abgeschlossen ist, wird das Entgratwerkzeug zu einer Klemmeinrichtung geführt. Dort wird das Schleifband eingeklemmt, ein Stück vom Schleifband von der Rolle abgezogen und von einer Abschneideeinrichtung abgeschnitten. Anschließend wird von der Klemmeinrichtung das Schleifband 24 um das Schwert 42 herum erneut eingeklemmt und somit mit einer Faltkante versehen.

Insgesamt ermöglicht die Erfindung eine Entgratmaschine mit einem Entgratwerkzeug bereitzustellen, die ein automatisches Erneuern des Schleifbandes in einem automatisierten Prozess zur Erreichung hoher Bearbeitungsqualitäten ermöglicht.

Die Erfindung wird zwar bevorzugt beim Entgraten von Multipolen, insbesondere Quadrupolen, für Massenspektrometer verwendet. Dabei werden insbesondere Schlitze zwischen Elektrodenabschnitten nach dem Schleifen der Elektroden entgratet. Die Erfindung wird bevorzugt dann verwendet, wenn hochpräzise bearbeitete Flächen, sog. Präzisionsflächen, nicht beschädigt werden dürfen, wie beispielsweise die bearbeiteten Präzisionsflächen von Multipolen von Massenspektrometern. Das erfindungsgemäße Entgratwerkzeug ermöglicht eine Bearbeitung nur der Kante mit dem Grat, indem das Schleifband nur auf diese Kante angelegt wird und daher nur auf diese Kante einwirkt. Das Schleifband kommt dabei nicht mit der Präzisionsfläche in Berührung und kann sie daher nicht beschädigen.

Die Erfindung kann aber auch verwendet werden, um nach dem Schleifen von Bohrern und/oder Fräsern entstandene Grate zu entfernen, d.h., Bohrer bzw. Fräser zu entgraten.

In den Figuren werden folgende Bezugsziffern verwendet:
- 10: Entgratwerkzeug
- 12: Schleifbandhalter
- 14: Gehäuse
- 15: Hubbewegung
- 16: Umformtunnel
- 18: Umformkanal
- 20: Eingang des Umformkanals und Umformtunnels
- 22: Ausgang des Umformkanals und Umformtunnels
- 24: Schleifband
- 26: Schleifbandrolle
- 28: Umlenkrolle
- 30: röhrenförmiger Abschnitt des Umformkanals
- 32: trichterartiger Abschnitt des Umformkanals
- 34: Befestigungsmittel
- 36: Schraube
- 38: Halbschale
- 40: Halbschale
- 42: Schwert
- 44: Bohrung
- 46: Bohrung
- 48: Bohrung
- 50: erste Kammer
- 52: zweite Kammer
- 54: Druckluftanschluss
- 56: Druckluftanschluss
- 58: Trennwand
- 60: Ringdichtung
- 62: Ringdichtung
- 64: Ringdichtung
- 66: Gehäusedeckel
- 68: Madenschrauben
- 70: Maschinengehäuse
- 72: Roboterarm

## Patentansprüche

1. Werkzeug mit einem Schleifbandhalter (12), der derart ausgebildet ist, um ein Schleifband (24) zu halten, wobei das Werkzeug ein Gehäuse (14) aufweist,
**dadurch gekennzeichnet,**
**dass** das Werkzeug ein Entgratwerkzeug (10) ist,
**dass** in dem Gehäuse (14) der Schleifbandhalter (12) alternierend eine lineare Hubbewegung (15) ausführen kann und
**dass** der Schleifbandhalter (12) einen Umformtunnel (16) aufweist, der einen Umformkanal (18) mit einem Eingang (20) und einem Ausgang (22) zur Durchführung des Schleifbandes (24) bildet,
wobei der Umformkanal (18) derart ausgestaltet ist und an seinem Eingang (20) einen runden Querschnitt und an seinem Ausgang (22) einen schlitzartigen Querschnitt derart aufweist, dass ein an seinem Eingang (20) zugeführtes Schleifband (24) am Ausgang (22) des Umformkanals (18) in Längsrichtung des Schleifbandes (24) mittig gefaltet austritt.

2. Entgratwerkzeug nach Anspruch 1,
**dadurch gekennzeichnet, dass**
der Umformtunnel (16) einen am Eingang (20) des Umformkanals (18) beginnenden röhrenförmigen, insbesondere zylinderförmigen, Abschnitt (30) aufweist, der mit einem trichterartigen, sich in Richtung des Ausgangs (22) des Umformkanals (18) verengendem und mit einem rechteckigen Querschnitt am Ausgang (22) des Umformkanals (18) endenden Abschnitt (32) verbunden ist, insbesondere in diesen trichterartigen Abschnitt (32) übergeht.

3. Entgratwerkzeug nach Anspruch 2,
**dadurch gekennzeichnet, dass**
der röhrenförmige Abschnitt (30) des Umformtunnels (16) durch ein Rohr mit einem zylindrischen Abschnitt gebildet ist.

4. Entgratwerkzeug nach Anspruch 2 oder 3,
**dadurch gekennzeichnet, dass**
der trichterartige Abschnitt (32) des Umformtunnels (16) zwei miteinander verschraubbare Halbschalen (38, 40) aufweist.

5. Entgratwerkzeug nach einem der vorhergehenden Ansprüche,
**dadurch gekennzeichnet, dass**
innerhalb des Umformtunnels (16), insbesondere innerhalb des trichterartigen Abschnitts (32), ein Schwert (42) angeordnet ist, das am Ausgang (22) des Umformkanals (18) austritt,
wobei das Schwert (42) den schlitzartigen Querschnitt am Ausgang (22) des Umformkanals (18) nur teilweise derart ausfüllt, dass sich das Schleifband (24) um das Schwert (42) herum legt.

6. Entgratwerkzeug nach Anspruch 5,
**dadurch gekennzeichnet, dass**
das Schwert (42) als Blechstreifen mit gleichmäßiger Dicke plan oder gebogen, insbesondere in Querrichtung des Schwertes mit einem konstanten oder variablen senkrecht zur Ebene des Blechstreifens ausgerichteten Radius gebogen, ausgebildet oder das Schwert (42) mit sich in Querrichtung des Schwertes ändernder Dicke, insbesondere zu einer seiner Längskanten hin abnehmender Dicke, ausgebildet ist.

7. Entgratwerkzeug nach einem der vorhergehenden Ansprüche,
**dadurch gekennzeichnet, dass**
der Schleifbandhalter (12) pneumatisch innerhalb des Gehäuses (14) zur alternierenden Hubbewegung (15) antreibbar ist,
wobei im Gehäuse (14) eine erste Kammer (50) und eine zweite Kammer (52) ausgebildet sind, die mittels Druckluft beaufschlagbar und belüftbar sowie entlüftbar sind,
wobei beide Kammer (50, 52) von einer verschiebbaren Trennwand (58) voneinander getrennt sind, die mit dem Umformtunnel (16), insbesondere seinem röhrenförmigen Abschnitt (30), starr verbunden ist.

8. Entgratwerkzeug nach einem der vorhergehenden Ansprüche,
**dadurch gekennzeichnet, dass**
der Schleifbandhalter (12) elektromagnetisch innerhalb des Gehäuses (14) zur alternierenden Hubbewegung (15) antreibbar ist,
wobei das Gehäuse (14) eine Magnetspule aufweist und ein Teil des Schleifbandhalters (12), insbesondere der Umformtunnel (16), den Magnetanker bildet.

9. Entgratwerkzeug nach einem der vorhergehenden Ansprüche,
**gekennzeichnet durch**
ein Maschinengehäuse (70), das auch ein zu einer Schleifbandrolle (26) aufgerolltes Schleifband (24) aufnimmt, wobei das Schleifband (24), insbesondere über eine Umlenkrolle (28) geführt, dem Eingang (20) des Umformkanals (18) zuführbar ist.

10. Entgratwerkzeug nach einem der vorhergehenden Ansprüche,
**gekennzeichnet durch**
eine Klemmeinrichtung zum Festklemmen, Abziehen und Zusammendrücken des Schleifbandes (24) und/oder eine Abschneideeinrichtung, die ein Schneidwerkzeug zum Abschneiden des Schleifbandes (24) aufweist.

11. Entgratmaschine mit einem Entgratwerkzeug nach einem der vorhergehenden Ansprüche,
**gekennzeichnet durch**
einen mehrachsig gesteuerten Roboterarm (72) oder beweglichen Achsen einer Portalmaschine oder beweglichen Achsen einer CNC-Fräsmaschine, an dem das Entgratwerkzeug (10) angeordnet ist.

12. Entgratmaschine nach Anspruch 11 oder mit einem Entgratwerkzeug nach einem der vorhergehenden Ansprüche,
**gekennzeichnet durch**
eine außerhalb des Entgratwerkzeugs (10) angeordnete Klemmeinrichtung zum Festklemmen, Abziehen und Zusammendrücken des Schleifbandes (24) und/oder eine außerhalb des Entgratwerkzeugs (10) angeordnete Abschneideeinrichtung, die ein Schneidwerkzeug zum Abschneiden des Schleifbandes (24) aufweist.

## Claims

1. Tool with an abrasive strip holder (12) designed to hold an abrasive strip (24), wherein the tool has a housing (14),
**characterized in**
**that** the tool is a deburring tool (10),
**that** the abrasive strip holder (12) can perform an alternating linear reciprocating movement (15) in the housing (14), and
**that** the abrasive strip holder (12) has a forming tunnel (16) which forms a forming channel (18) with an inlet (20) and an outlet (22) for guiding the abrasive strip (24) through,
wherein the forming channel (18) is designed such that it has a round cross-section at its inlet (20) and a slit-shaped cross-section at its outlet (22) such that an abrasive strip (24) fed to its inlet (20) emerges from the outlet (22) of the forming channel (18) folded centrally in the longitudinal direction of the abrasive strip (24).

2. Deburring tool according to claim 1,
**characterized in that**
the forming tunnel (16) has a tubular, in particular cylindrical, section (30) beginning at the inlet (20) of the forming channel (18), which is connected to a funnel-shaped section (32) that narrows in the direction of the outlet (22) of the forming channel (18) and ends with a rectangular cross-section at the outlet (22) of the forming channel (18), in particular merges into this funnel-shaped section (32).

3. Deburring tool according to claim 2,
**characterized in that**
the tubular section (30) of the forming tunnel (16) is formed by a tube with a cylindrical section.

4. Deburring tool according to claim 2 or 3,
**characterized in that**
the funnel-like section (32) of the forming tunnel (16) has two half-shells (38, 40) that can be screwed together.

5. Deburring tool according to one of the preceding claims,
**characterized in that**
a blade (42) is arranged inside the forming tunnel (16), in particular inside the funnel-like section (32), which blade emerges at the outlet (22) of the forming channel (18),
wherein the blade (42) only partially fills the slit-like cross-section at the outlet (22) of the forming channel (18) in such a way that the abrasive strip (24) wraps around the blade (42).

6. Deburring tool according to claim 5,
**characterized in that**
the blade (42) is formed as a sheet metal strip of uniform thickness, flat or curved, in particular curved in the transverse direction of the blade with a constant or variable radius aligned perpendicular to the plane of the sheet metal strip, or the blade (42) is designed with a thickness that changes in the transverse direction of the blade, in particular with a thickness that decreases toward one of its longitudinal edges.

7. Deburring tool according to one of the preceding claims,
**characterized in that**
the abrasive strip holder (12) can be pneumatically driven within the housing (14) for alternating reciprocating movement (15),
wherein a first chamber (50) and a second chamber (52) are formed in the housing (14), which can be pressurized with compressed air and can be ventilated and vented,
wherein both chambers (50, 52) are separated from each other by a movable partition wall (58) which is rigidly connected to the forming tunnel (16), in particular its tubular section (30).

8. Deburring tool according to one of the preceding claims,
**characterized in that**
the abrasive strip holder (12) can be driven electromagnetically within the housing (14) for alternating reciprocating movement (15),
wherein the housing (14) has a magnetic coil and a part of the abrasive strip holder (12), in particular the forming tunnel (16), forms the magnetic armature.

9. Deburring tool according to one of the preceding claims,
**characterized by**
a machine housing (70) which also accommodates an abrasive strip (24) rolled up onto an abrasive strip roll (26), wherein the abrasive strip (24), in particular guided via a deflection pulley (28), can be fed to the inlet (20) of the forming channel (18).

10. Deburring tool according to one of the preceding claims,
**characterized by**
a clamping device for clamping, pulling off and compressing the abrasive strip (24) and/or a cutting device comprising a cutting tool for cutting off the abrasive strip (24).

11. Deburring machine with a deburring tool according to one of the preceding claims,
**characterized by**
a multi-axis controlled robot arm (72) or movable axes of a portal machine or movable axes of a CNC milling machine, on which the deburring tool (10) is arranged.

12. Deburring machine according to claim **11** or with a deburring tool according to one of the preceding claims,
**characterized by**
a clamping device arranged outside the deburring tool (10) for clamping, pulling off and compressing the abrasive strip (24) and/or a cutting device arranged outside the deburring tool (10), which has a cutting tool for cutting off the abrasive strip (24).

## Revendications

1. Outil avec un support de bande abrasive (12), qui est constitué pour maintenir une bande abrasive (24), sachant que l'outil comporte un boîtier (14),
**caractérisé en ce que**,
l'outil est un outil d'ébavurage (10),
**en ce que** le support de bande abrasive (12) peut exécuter un mouvement de course alternatif (15) dans le boîtier (14), et
**en ce que** le support de bande abrasive (12) comporte un tunnel de déformation (16) qui forme un conduit de déformation (18) avec une entrée (20) et une sortie (22) pour le passage de la bande abrasive (24),
sachant que le conduit de déformation (18) est configuré et comporte à son entrée (20) une section ronde et à sa sortie (22) une section en forme de fente de telle manière qu'une bande abrasive (24) amenée à son entrée (20) sort à la sortie (22) du conduit de déformation (18) pliée au centre dans le sens longitudinal de la bande abrasive (24).

2. Outil d'ébavurage selon la revendication 1,
**caractérisé en ce que**
le tunnel de déformation (16) comporte une section (30) commençant à l'entrée (20) du conduit de déformation (18), de forme tubulaire, en particulier cylindrique, qui est reliée à une section (32) de type entonnoir, se rétrécissant en direction de la sortie (22) du conduit de déformation (18) et se terminant avec une section transversale rectangulaire à la sortie (22) du conduit de déformation (18), passe en particulier dans cette section (32) de type entonnoir.

3. Outil d'ébavurage selon la revendication 2,
**caractérisé en ce que**
la section tubulaire (30) du tunnel de déformation (16) est formée par un tube avec une section cylindrique.

4. Outil d'ébavurage selon la revendication 2 ou 3,
**caractérisé en ce que**
la section en forme en entonnoir (32) du tunnel de déformation (16) comporte deux demi-coques (38, 40) pouvant être vissées l'une à l'autre.

5. Outil d'ébavurage selon l'une quelconque des revendications précédentes,
**caractérisé en ce qu'**
à l'intérieur du tunnel de déformation (16), en particulier à l'intérieur de la section en entonnoir (32), est disposé un éperon (42), qui ressort à la sortie (22) du conduit de déformation (18),
sachant que l'éperon (42) ne remplit que partiellement la section en forme de fente à la sortie (22) du conduit de déformation (18), de telle manière que la bande abrasive (24) s'enroule autour de l'éperon (42).

6. Outil d'ébavurage selon la revendication 5,
**caractérisé en ce que**
l'éperon (42) est constitué sous la forme de bande de tôle avec une épaisseur uniforme à plat ou pliée, en particulier pliée en direction transversale de l'éperon avec un rayon constant ou variable orienté perpendiculairement au plan de la bande de tôle ou l'éperon (42) est constitué avec une épaisseur variant dans le sens transversal de l'éperon, en particulier en une épaisseur diminuant vers un de ses bords longitudinaux.

7. Outil d'ébavurage selon l'une quelconque des revendications précédentes,
**caractérisé en ce que**
le support de bande abrasive (12) peut être entraîné de façon pneumatique à l'intérieur du boîtier (14) en un mouvement de course alternatif (15),
sachant que dans le boîtier (14), sont constitués une première chambre (50) et une deuxième chambre (52), qui peuvent être sollicitées, et ventilées ainsi qu'aérées au moyen d'air comprimé,
sachant que les deux chambres (50, 52) sont séparées l'une de l'autre par une paroi de séparation (58) mobile, qui est reliée de façon fixe au tunnel de déformation (16), en particulier à sa section tubulaire (30).

8. Outil d'ébavurage selon l'une quelconque des revendications précédentes,
**caractérisé en ce que**
le support de bande abrasive (12) peut être entraîné de façon électromagnétique à l'intérieur du boîtier (14) en un mouvement de course alternatif (15),
sachant que le boîtier (14) comporte une bobine magnétique et une partie du support de bande abrasive (12), en particulier du tunnel de déformation (16), forme l'induit magnétique.

9. Outil d'ébavurage selon l'une quelconque des revendications précédentes,
**caractérisé par**
un carter de machine (70), qui loge également une bande abrasive (24) enroulée en un rouleau de bande abrasive (26), sachant que la bande abrasive (24) en particulier passée sur un rouleau de renvoi (28), peut être acheminée à l'entrée (20) du conduit de déformation (18).

10. Outil d'ébavurage selon l'une quelconque des revendications précédentes,
**caractérisé par**
un système de serrage pour serrer fermement, retirer et comprimer la bande abrasive (24) et/ou un système de découpe, qui comporte un outil de coupe pour découper la bande abrasive (24).

11. Machine à ébavurer selon avec un outil d'ébavurage selon l'une quelconque des revendications précédentes,
**caractérisé par**
un bras de robot à commande multiaxiale (72) ou des axes mobiles d'une machine à portique ou axes mobiles d'une fraiseuse à commande numérique, sur lequel l'outil d'ébavurage (10) est disposé.

12. Machine à ébavurer selon la revendication 11 ou avec un outil d'ébavurage selon l'une quelconque des revendications précédentes,
**caractérisé par**
un système de serrage disposé en dehors de l'outil d'ébavurage (10) pour serrer fermement, retirer et comprimer la bande abrasive (24) et/ou un système de découpe disposé en dehors de l'outil d'ébavurage (10), qui comporte un outil de coupe pour découper la bande abrasive (24).
